# EUROPÄISCHE PATENTSCHRIFT

(11) **EP 0 060 485 B1**
(45) Veröffentlichungstag und Bekanntmachung des Hinweises auf die Patenterteilung: **08.08.1984**
(21) Anmeldenummer: 82101826.4
(22) Anmeldetag: 08.03.1982
(51) Int. Cl.: A63B 69/38

(54) **Zusatzvorrichtung für Trainingszwecke an einem Tennisnetz**
Tennis net accessory for training purposes
Accessoire d'entraînement monté sur un filet de tennis

(30) Priorität: 10.03.1981 DE 8106783 U
(43) Veröffentlichungstag der Anmeldung: 22.09.1982
(73) Patentinhaber: Raduta Sport AG, 6300 ZUG (CH)
(72) Erfinder: Raduta, Robert, D-8000 München 80 (DE)
(74) Vertreter: Körber, Wolfhart, Dr.rer.nat.

## Beschreibung

Die Erfindung bezieht sich auf eine Zusatzvorrichtung für Trainingszwecke an einem Tennisnetz, welches zwischen seitlichen Pfosten an einem zwischen diesen horizontal gespannten Seil aufgespannt gehalten ist, mit an den seitlichen Pfosten des Tennisnetzes angeordneten vertikalen Zusatzpfosten, die unabhängig voneinander höhenverstellbar über die Pfosten nach oben ragen und jeweils an ihrem freien Ende ein Zusatzseil tragen, das über dem horizontalen Seil aufgespannt ist, um mindestens ein in Größe und Lage wählbar einstellbares Balldurchflugfenster über dem Tennisnetz zu bilden.

Für das Trainieren von Tennisschülern und auch für Tennis-Spitzenspieler ist es häufig wünschenswert, bestimmte Ballflugpositionen vorzugeben, in denen der Ball über das Tennisnetz fliegen soll. Dabei ist es im allgemeinen nicht ausreichend, daß der Trainer nur grob die Flugposition über dem Netz angibt, es ist auch eine Markierung erforderlich.

Aus der US-A-3 993 306 ist eine Zusatzvorrichtung für Trainingszwecke an einem Tennisnetz der eingangs genannten Art bekanntgeworden. Dabei bildet das Zusatzseil eine durchgehende Öffnung über dem Tennisnetz und bildet eine Balldurchflugöffnung, welche gegebenenfalls durch an dem Zusatzseil angehängte vertikale Streifen unterteilt werden kann. Insbesondere bei schnell gespielten Bällen kann nicht festgestellt werden, ob der Ball durch eine der gebildeten Öffnungen oder über das Zusatzseit geflogen ist. Eine tatsächliche Kontrolle des Trainingsergebnisses ist im Zweifelsfalle nicht möglich.

Der Erfindung liegt die Aufgabe zugrunde, eine Zusatzvorrichtung für Trainingszwecke an einem Tennisnetz zu schaffen, durch welche genau bestimmte, auch unsymmetrisch liegende Flugöffnungen des Balles über dem Netz vorgegeben werden können. Dabei soll ein Überfliegen des Netzes durch den Ball verhindert werden, wenn die Flugöffnung nicht getroffen wird.

Zur Lösung dieser Aufgabe wird bei einer Zusatzvorrichtung der eingangs genannten Art erfindungsgemäß vorgeschlagen, daß an dem Zusatzseil mindestens zwei, vorzugsweise mehrere Zusatznetze unabhängig vorhangartig verschiebbar aufgespannt sind und daß das Zusatzseil an den Zusatzpfosten beiderseits unabhängig auch bis unterhalb der Höhe des Seiles bzw. der Pfosten in schiefe Lagen höheneinstellbar ist, um zwischen den Zusatznetzen und/oder über dem Zusatzseil Balldurchflugfenster und/oder Ballüberflugbereiche verschiedener Form und Lage zu bilden.

Durch diese Zusatzvorrichtung hat der Trainer die Möglichkeit, dem trainierenden Tennisspieler bestimmte Balldurchflugöffnungen über dem Netz vorzugeben, welche nach Größe und Lage schnell eingestellt werden körnen. Dazu ist es lediglich erforderlich, die Zusatznetze an dem Zusatzteil entsprechend zu verschieben. Die vom Trainer vorgegebenen Durchflugfenster nicht erreichende Bälle werden durch die Zusatznetze aufgefangen, so daß eine sichere Kontrolle des Erfolges möglich wird. Dadurch, daß bei schiefer Einstellbarkeit des Zusatzseiles die eine Seite des Zusatzseiles tiefer liegen kann als die Höhe des Tennisnetzes ist, kann über dem Tennisnetz ein unsymmetrischer Überflugbereich gebildet werden, bei welchem beispielsweise die Vor handseite teilweise durch die Zusatznetze abgedeckt ist, so daß dieser Bereich nur mit Topspin geschlagenen Bällen überflogen werden kann, während der Rückhandbereich die normale Netzhöhe hat und mit Slize geschlagenen Bällen passiert werden kann. Nähere Erläuterungen der Einstellmöglichkeiten und der Bildung der Durchflugfenster und Überflugbereiche ergeben sich aus den Zeichnungen und der nachstehenden Beschreibung.

Zweckmäßig sind die Zusatznetze an dem Zusatzseil nebeneinander mittels Gleitern oder Ringen aufgehängt und haben zusammen eine Breite, die etwa der Tennisnetzbreite entspricht, und je eine Höhe (Länge), die mindestens der Höhe des Tennisnetzes entspricht. Dadurch kann auf einfache Weise auch nur ein einziges seitlich liegendes Balldurchflugfenster gebildet werden, in dem eines der Zusatznetze praktisch ganz zusammengeschoben auf einer Seite verbleibt, während die anderen Zusatznetze zu einem voll abgedeckten Bereich aneinandergrenzend aufgezogen sind. Die Länge der Zusatznetze sollte größer sein als die Höhe des üblichen Tennisnetzes um die Höhe des üblichen Tennisnetzes um mindestens mehr als das Doppelte zu erhöhen.

In weiterer zweckmäßiger Ausgestaltung der Erfindung weisen die Zusatznetze an ihrer unteren Kante Haken auf, die unter Spannung des Zusatznetzes am Tennisnetz einhakbar sind. Weiter tragen die vertikalen Kanten der Zusatznetze zweckmäßig eine Einfassung und zumindest am unteren Ende der Einfassung ist jeweils ein Haken angeordnet, um die das jeweils gebildete Durchflugfenster begrenzenden Kanten der Zusatznetze zu spannen und zu fixieren und durch die Einfassung das Durchflugfenster gut zu markieren. Dabei kann die Einfassung gegebenenfalls farblich gegenüber dem Zusatznetz abgesetzt sein.

In weiterer zweckmäßiger Ausgestaltung der Erfindung ist das Zusatzseil als flaches Band ausgebildet. An einem solchen Band verrutschen die die Zusatznetze tragenden Ringe insbesondere dann nicht, wenn das Zusatzseil in einer starken Schrägstellung aufgespannt ist. Das Zusatzseil kann ein undehnbares Band sein, welches mit einer Spannvorrichtung zwischen den Zusatzpfosten aufgespannt ist. Das Zusatzseil oder -band kann aber auch elastisch sein, um gemäß weiterer Ausgestaltung der Erfindung einen Doppelhaken zu verwenden, der einerseits am Zusatzseil und andererseits an einer Stelle des Tennisnetzes oder des Seiles einhakbar ist, um das Zusatzseil in einer flach V-förmigen Lage zu halten. Damit kann ein Überflugbereich über dem Tennisnetz gebildet werden, welcher in der Mitte die normale Tennisnetzhöhe aufweist, an den Seiten aber durch die Zusatznetze erhöht ist, so daß seitliche Bälle nur im Topspin über das Netz gebracht werden können.

Zweckmäßig sind die Zusatznetze feinmaschiger und transparenter als die üblichen Tennisnetze ausgebildet, so daß sie eine nur geringe Sichtbehinderung darstellen, trotzdem aber dem trainierenden Tennisspieler die nicht freigegebenen Bereiche über dem Tennisnetz gut markieren.

Weitere zweckmäßige Ausgestaltungen der Erfindung sind in den Unteransprüchen gekennzeichnet.

Beispielsweise Ausführungsformen der Erfindung werden im folgenden anhand der Zeichnungen näher beschrieben. Es zeigt
Fig. 1 in Ansicht ein Tennisnetz mit erfindungsgemäßer Zusatzvorrichtung;
Fig. 2 eine Schnittansicht entlang der Linie 11-11 in Fig. 1;
Fig. 3 eine Schnittansicht gesehen entlang der Linie 111-111 in Fig. 1;
Fig. 4 in Ansicht teilweise im Schnitt eine andere Ausführungsform der Konstruktion der Zusatzpfosten;
Fig. 5 eine Schnittansicht entlang der Linie V-V in Fig. 4 und
Fig. 6 bis 9 schematisch in Ansicht verschiedene beispielsweise Einstellmöglichkeiten der erfindungsgemäßen Zusatzvorrichtung.

Das übliche Tennisnetz 1 ist an einem zwischen zwei seitlichen Pfosten 2 gespannten Seil 3 aufgehängt und aufgespannt. An den Pfosten 2 sind über Laschen 4 vertikale Zusatzpfosten 5 befestigt, auf denen Haltestangen 6 höhenverstellbar geführt sind. Die Haltestangen 6 umgeben die Zusatzpfosten 5 schalenförmig und tragen an ihren oberen Enden Ringe 7, an welchen ein Zusatzseil 8 befestigt und im wesentlichen parallel zum Seil 3 aufgespannt ist. Die Haltestangen 6 sind beispielsweise mittels Feststellschrauben 9 in der Höhe an den Zusatzpfosten 5 einstellbar und arretierbar. An dem Zusatzseil 8 sind feinmaschige Zusatznetze 10 und 11 über Ringe 12, 13 aufgehängt und horizontal verschiebbar, so daß zwischen vertikalen Einfassungen 14 und 15 der Netze 10, 11 je nach Stellung der Netze ein Balldurchflug-Fenster 16 gebildet werden kann. An den unteren Kanten der Netze 10 und 11 sind Haken 17, 18 angebracht um die Zusatznetze nach unten durch Einhaken an dem Tennisnetz 1 spannen zu können.

Die Haltestangen 6 umgeben die Zusatzpfosten 5 nur so weit, daß die Haltestangen 6 vollständig nach unten an den Laschen 4 vorbeigeschoben werden können. Das Zusatzseil 8 kann damit auf einer oder auf beiden Seiten des Tennisnetzes 1 in eine Lage gebracht werden, welche unterhalb der Höhenlage des Seiles 3 d. h. der Oberkante des Tennisnetzes 1 liegt.

Eine verbesserte und in der Handhabung verfeinerte Konstruktion für die Höhenverstellbarkeit des Zusatzseiles 8 ist in den Fig. 4 und 5 dargestellt. Die als Vierkant-Hohlprofil ausgebildeten Zusatzpfosten 25 bestehen wegen ihrer relativ großen Länge aus zwei Teilen 21 und 23 von etwa 1,5 m Länge, welche über ein eingestecktes Kernstück 22 miteinander verbunden sind. Die Zusatzpfosten werden dadurch leichter transportabel, falls die erfindungsgemäße Zusatzvorrichtung wahlweise an verschiedenen Tennisnetzen auf verschiedenen Anlagen benutzt werden soll. Die Zusatzpfosten 25 sind von oben in Einsteckösen 27 an Halteschellen 24 in ihre Gebrauchslage eingesteckt. Die Halteschellen 24 sind in einem Abstand übereinander an den Pfosten 2 des Tennisnetzes 1 befestigt. Auf dem Zusatzpfosten 25 ist eine Führungschelle 26, welche den Zusatzpfosten 25 umgibt und mittels Rollen 28 an dem Zusatzpfosten 25 geführt ist, höhenverstellbar angeordnet. Die Führungsschelle 26 trägt eine Befestigungsöse 29 für das Zusatzseil oder -band 8. Die Höhenverstellung der Führungsschelle 26 an dem Zusatzpfosten 25 erfolgt durch ein Umlaufseil 30, welches über eine obere Umlenkrolle 31 und eine untere Umlenkrolle 32 geführt ist. Die obere Umlenkrolle 31 ist am oberen Ende des Zusatzpfostens 25 an einem Flansch 33 gelagert. Die untere Umlenkrolle 32 ist an einem Flansch 34 gelagert, welcher an der oberen Halteschelle 24 angeordnet ist. Das Umlaufseil 30 hat an seinen Enden jeweils eine Endschlaufe 35, 36, welche beide über einen Haltestift 37 an der Führungsschelle 26 lösbar gelegt sind. Die Höhenlage der Führungsschelle 26 und damit des Zusatzseiles 8 kann damit an jedem Zusatzpfosten 25 durch entsprechende Stellung des Umlaufseiles 30 beliebig eingestellt werden. Zur Fixierung der Höheneinstellung ist am Flansch 34 eine Seilklemmvorrichtung 38 vorgesehen, welche mittels einer Handhabe 39 in dem Flansch 34 gedreht werden kann und mit einer Nase 40 das Seil 30 gegen die Umlenkrolle 32 klemmt.

Sollte die obere Halteschelle 24 so hoch an dem Pfosten 2 des Tennisnetzes 1 befestigt sein, daß die Führungsschelle 26 nicht tief genug an dem Zusatzpfosten 25 heruntergefahren werden kann, um das Zusatzseil 8 in eine genügend tiefe Lage unterhalb des Tennisnetzseiles 3 zu bringen, besteht die Möglichkeit, die Führungsschelle 26 zwischen die Halteschellen 24 zu bringen. Dazu wird die Endschlaufe 35 des Umlaufseiles 30 von dem Stift 37 an der Führungsschelle 26 abgehoben, der Zusatzpfosten 25 aus den Einsteckösen 27 nach oben herausgezogen, die Führungsschelle 26 nach unten von dem Zusatzpfosten 25 entfernt, dieser von oben wieder in die Einstecköse 27 der oberen Halteschelle 24 eingesteckt, die Führungsschelle 26 unterhalb der oberen Halteschelle 24 wieder auf den Zusatzpfosten 25 aufgesteckt und dieser dann in die Einstecköse 27 der unteren Halteschelle 24 wieder eingesteckt. Die Führungsschelle 26 befindet sich dann zwischen den Halteschellen 24 und kann in ihrer gewünschten Höhenlage durch das Seil 30 eingestellt werden, wobei die Führungsschelle 26 an der Endschlaufe 36 des Seiles 30 hängt.

In den Fig. 6 bis 9 sind verschiedene beispielsweise Einstellmöglichkeiten der Zusatzvorrichtung schematisch dargestellt. Dabei sind bereits in den vorstehenden Figuren erläuterte Teile nicht nochmals erläutert und mit den gleichen Bezugszeichen versehen. Die Konstruktion für die Höheneinstellung des Zusatzseiles 8 an den Zusatzpfosten 5 ist nicht im einzelnen dargestellt. Es sind lediglich die Führungsschellen 26 und die Halteschellen 24 der Konstruktion nach den Fig. 4 und 5 angedeutet. Bei der Darstellung nach Fig. 6 sind beispielsweise vier Zusatznetze 41, 42, 43, 44 dargestellt, welche über nicht besonders bezeichnete Ringe, die aber den Ringen 12 und 13 nach Fig. 1 entsprechen, an dem Zusatzseil 8 aufgehängt sind. Die Einfassungen 14, 15 gemäß Fig.1 sind an diesen Zusatznetzen nicht besonders dargestellt. Die zum Spannen der Zusatznetze 41, 42, 43, 44 vorgesehenen Haken 45 sind jeweils nur beispielsweise an den äußeren unteren Ecken der Zusatznetze dargestellt. In den Fig. bis 9 sind die Zusatznetze nicht besonders bezeichnet. Sie sind zu einer ge- schlo.ssenen Netzfläche aus mehreren Zusatznetzen, beispielsweise 10 und 11 oder 41, 42, 43 und 44 zusammengeschoben.

Bei der Anordnung nach Fig. 6 sind drei Balldurchflugfenster 46, 47, 48 gebildet, welche verschiedene Umrißformen haben. Für einen Rechtshändigen vor dem Tennisnetz 1 gemäß Darstellung stehenden Tennisspieler ist das Balldurchflugfenster 48 auf der Vorhandseite in der Höhe eng begrenzt, so daß er gezwungen ist in der Richtung genau plazierte, flach über die Netzkante fliegende Bälle zu schlagen. Auf der Rückhandseite ist dem gegenüber das Balldurchflugfenster 46 höher so daß es auch mit Topspin-geschlagenen Bällen passiert werden kann, allerdings nur solchen, die die Richtung der Öffnung des Fensters 46 haben. Auf der Vorhandseite können dem gegenüber Topspin-Bälle über das Zusatzseil 8 geschlagen werden, welches auf dieser Seite eine niedrigere Stellung hat.

Bei der Anordnung nach Fig. kann über die gesamte Netzbreite das Schlagen von Topspin-Bällen geübt werden, wobei nicht genügend hoch über die Netzkante fliegende Bälle von dem Zusatznetz aufgehalten werden.

Bei der Anordnung nach Fig. 8 ist ein unsymmetrischer Ballüberflugbereich 49 geschaffen, welcher auf der Rückhandseite das Trainieren flach über die Netzkante geschlagener Bälle ermöglicht, während auf der Vorhandseite das Netz nur durch Topspin-geschlagene Bälle überwunden werden kann.

Bei der Anordnung nach Fig. 9 ist eine weitere Variationsmöglichkeit für die Schaffung eines im wesentlichen flach V-förmigen Ballüberflugbereiches 50 gezeigt. Dazu ist ein Doppelhaken 51 vorgesehen, mit welchem das Zusatzseil 8 an einer wählbaren Stelle untergezogen und in das Tennisnetz 1 eingehakt ist. Dadurch hat der Ballüberflugbereich 50 in der Mitte die normale Netzhöhe, während an den Seiten eine erhöhte Netzhöhe vorgegeben ist, welche nur durch Topspin-geschlagene Bälle überwunden werden kann, während nicht Topspin-geschlagene Bälle in dem Zusatznetz jeweils hängenbleiben.

## Patentansprüche

1. Zusatzvorrichtung für Trainingszwecke an einem Tennisnetz (1), welches zwischen seitlichen Pfosten (2) an einem zwischen diesen horizontal gespannten Seil (3) aufgespannt gehalten ist, mit an den seitlichen Pfosten (2) des Tennisnetzes (1) angeordneten vertikalen Zusatzpfosten (5, 25), die unabhängig voneinander höhenverstellbar über die Pfosten (2) nach oben ragen und jeweils an ihrem freien Ende ein Zusatzseil (8) tragen, das über dem horizontalen Seil (3) aufgespannt ist, um mindestens ein in Größe und Lage wählbar einstellbares Balldurchflugfenster über dem Tennisplatz (1) zu bilden, dadurch gekennzeichnet, daß an dem Zusatzseil (8) mindestens zwei, vorzugsweise mehrere Zusatznetze (10, 11; 41-44) unabhängig vorhangartig verschiebbar aufgespannt sind und daß das Zusatzseil (8) an den Zusatzpfosten (5, 25) beiderseits unabhängig auch bis unterhalb der Höhe des Seiles (3) bzw. der Pfosten (2) in schiefe Lagen höheneinstellbar ist, um zwischen den Zusatznetzen (10, 11; 41-44) und/oder über dem Zusatzseil (8) Balldurchflugfenster (16; 46-48) und/oder Ballüberflugbereiche (49; 50) verschiedener Form und Lage zu bilden.

2. Zusatzvorrichtung nach Anspruch 1, dadurch gekennzeichnet, daß die Zusatznetze (10, 11; 41-44) an dem Zusatzseil (8) nebeneinander mittels Gleitern oder Ringen (12, 13) aufgehängt sind und zusammen eine Breite haben, die etwa der Tennisnetzbreite entspricht, und je eine Höhe (Länge) haben, die mindestens der Höhe des Tennisnetzes entspricht.

3. Zusatzvorrichtung nach Anspruch 1 oder 2, dadurch gekennzeichnet, daß die Zusatznetze (10, 11; 41-44) an ihrer unteren Kante Haken (17, 18) aufweisen, die unter Spannung des Zusatznetzes am Tennisnetz (1) einhakbar sind.

4. Zusatzvorrichtung nach Anspruch 3, dadurch gekennzeichnet, daß die vertikalen Kanten der Zusatznetze (10, 11) eine Einfassung (4, 15) tragen und zumindest am unteren Ende der Einfassung ein Haken (17,18) angeordnet ist.

5. Zusatzvorrichtung nach einem der Ansprüche 1 bis 4, dadurch gekennzeichnet, daß die Zusatznetze (10, 11; 41-44) feinmaschiger und transparenter als die üblichen Tennisnetze (1) ausgebildet sind.

6. Zusatzvorrichtung nach einem der Ansprüche 1 bis 5, dadurch gekennzeichnet, daß das Zusatzseil (8) als flaches Band ausgebildet ist.

7. Zusatzvorrichtung nach Anspruch 1, dadurch gekennzeichnet, daß ein Doppelhaken (51) vorgesehen ist, der einerseits am Zusatzseil (8) und andererseits an einer Stelle des Tennisnetzes (1) oder des Seiles (3) einhakbar ist, um das Zusatzseil (8) in einer flach V-förmigen Lage zu halten.

8. Zusatzvorrichtung nach Anspruch 1, dadurch gekennzeichnet, daß die Zusatzpfosten teleskopartig ausfahrbar und arretierbar ausgebildet sind und das Zusatzteil (8) am oberen Ende des oberen Teleskopteiles jedes Zusatzpfostens befestigt ist.

9. Zusatzvorrichtung nach Anspruch 1, dadurch gekennzeichnet, daß an den Zusatzpfosten (5) Haltestangen (6) angeordnet sind, die schalenförmig die Zusatzpfosten (5) umgeben und an denen das Zusatzseil (8) befestigt ist, wobei die Haltestangen (6) auf den Zusatzpfosten (5) in der Höhe verschiebbar und arretierbar sind.

10. Zusatzvorrichtung nach Anspruch 1, dadurch gekennzeichnet, daß an den Pfosten (2) des Tennisnetzes (1) Halteschellen (24) mit Einsteckösen (27) befestigt sind, in welche ein Zusatzpfosten (25) einsteckbar ist, daß auf den Zusatzpfosten (25) je eine Führungsschelle (26) höhenverstellbar angeordnet und mittels Rollen (28) an dem Zusatzpfosten (25) geführt ist, wobei die Führungsschelle (26) eine Befestigungsöse (29) für das Zusatzseil oder -band (8) aufweist und einen Befestigungsstift (37) für Endschlaufen (35, 36) eines Umlaufseiles (30), welches parallel zu dem Zusatzpfosten (25) über eine obere und untere Umlenkrolle (31, 32) geführt ist.

11. Zusatzvorrichtung nach Anspruch 10, dadurch gekennzeichnet, daß die obere Umlenkrolle (31) an einem Flansch (33) am oberen Ende des Zusatzpfostens (25) angeordnet ist, und die untere Umlenkrolle (32) an einer der Halteschellen (24) angeordnet ist.

12. Zusatzvorrichtung nach Anspruch 10 und 11, dadurch gekennzeichnet, daß im Bereich einer der Umlenkrollen (31, 32) vorzugsweise der unteren, eine Seilklemmvorrichtung (38) angeordnet ist, welche das Umlaufseil (30) in einer wählbaren Umlaufstellung und damit die Führungsschelle (26) mit dem Zusatzseil bzw. -band (8) in einer vorbestimmten Höhenlage arretiert.

## Claims

1. Auxiliary device for training purposes on a tennis net (1) held tightly between side posts (2) on a horizontally stretched rope (3) with vertical auxiliary posts (5, 25) on the side posts (2) of the tennis net (1) their elevation being adjustable independently of each other and which stretch upward above the posts (2) and at each free end carry an auxiliary rope (8) held above the horizontal rope (3) to form at least one ball fly-through window of optional size and position above the tennis net (1), distinguished in that at least two, preferably several, additional nets (10, 11; 41 -44), curtain-like and independently shiftable, are fixed to the auxiliary rope (8), and that the auxiliary rope (8) on the auxiliary posts (5,25), also independent on both sides, is adjustable in height until below the height of the rope (3) or the posts (2) in oblique positions, in order to form ball fly-through windows (16; 46-48) and/or ball overflight regions (49; 50) of various shapes and positions between the auxiliary nets (10, 11; 41-44) and/or above the auxiliary rope (8).

2. Auxiliary device of claim 1, distinguished in that the auxiliary nets (10, 11; 41-44) on the auxiliary rope (8) are hung next to one another by means of sliders or rings (12, 13) and have a total width corresponding approximately to the width of the tennis net, each of a height (length) which corresponds to at least the height of the tennis net.

3. Auxiliary device of claims 1 or 2, distinguished in that the auxiliary nets (10, 11; 41-44) have hooks (17, 18) on their lower edge that can be hooked to the tennis net (19) under tension of the auxiliary net.

4. Auxiliary device of claim 3, distinguished in that the vertical edges of the auxiliary nets (10, 11) carry a bordering (14, 15) and a hook (17, 18) at least on the lower end of the bordering.

5. Auxiliary device of one of claims 1 to 4, distinguished in that the auxiliary nets (10, 11; 41-44) are more finely meshed and more transparent than ordinary tennis nets (1).

6. Auxiliary device of one of claims 1 to 5, distinguished in that the auxiliary rope (8) is in the form of a flat tape.

7. Auxiliary device of claim 1, distinguished in that a double hook (51) that can be hooked on the one hand to the auxiliary rope (8) and on the other to a point of the tennis net (1) or of the rope (3) is provided for the purpose of holding the auxiliary rope (8) in a flat, V-shaped position.

8. Auxiliary device of claim 1 distinguished in that the auxiliary posts (5, 25) are telescopically extendable and fixable and the auxiliary rope (8) is fixed at the upper end of the upper telescopic part of each auxiliary post (5, 25).

9. Auxiliary device of claim 1, distinguished in that holding rods (6) are attached to and surround the auxiliary posts (5) in shell-like fashion, at which the auxiliary rope is fixed, whereby the holding rods (6) are shiftable and adjustable on the auxiliary posts (6).

10. Auxiliary device of claim 1, distinguished in that holding clamps (24) with insertion loops (27) are fixed to the posts (2) of the tennis net (1) into which the auxiliary posts (25) may be inserted, that each auxiliary post (25) carries a guiding clamp (26) being adjustable for height and being led to the auxiliary post (25) by pulleys (28), whereby the guiding clamp (26) carries a clamping ring (29) for the auxiliary rope or auxiliary band (8) and a holding pin (37) for end loops (35, 36) of a circling rope (30) which is guided around an upper and a lower guide pulley (31, 32) parallel to the auxiliary post (25).

11. Auxiliary device of claim 10, distinguished in that the upper guide pulley (31) is attached to a flange (33) at the upper end of the auxiliary post (25) and the lower guide pulley (32) is attached to one of the holding clamps (24).

12. Auxiliary device of claim 10 and 11, distinguished in that in the area of the guide pulleys (31, 32) preferably of the lower pulley (32) is arranged a rope clamping device (38) by which the circling rope (30) may be set in a selected position whereby the guiding clamp (26) holding the auxiliary rope or band (8) will be adjusted at a predeterminated elevation.

## Revendications

1. Accessoire d'entraînement monté sur un filet de tennis (1), qui est maintenu tendu entre des poteaux latéraux (2) sur un câble (3) tendu horizontalement entre ceux-ci, comportant des poteaux verticaux supplémentaires (5, 25) disposés sur les poteaux latéraux (2) du filet (1), et qui, en étant réglables verticalement indépendamment les uns des autres, dépassent les poteaux (2) vers le haut et portent chacun, à son extrémité libre, un câble supplémentaire (8), qui est tendu au-dessus du câble horizontal (3), pour former au-dessus du filet (1) une fenêtre de passage des balles susceptible d'être réglée librement en grandeur et en position, caractérisé en ce que, sur le câble supplémentaire (8), au moins deux filets supplémentaires et de préférence plusieurs (10, 11; 41 à 44) sont tendus et peuvent être tirés de manière indépendante à la manière d'un rideau et que le câble supplémentaire (8) est réglable verticalement sur les poteaux supplémentaires (5, 25), indépendamment des deux côtés, dans des positions obliques, également jusqu'au-dessous de la hauteur du câble (3) et/ ou des poteaux (2), pour former, entre les filets supplémentaires (10, 11; 41 à 44) et/ou au-dessus du câble supplémentaire (8), des fenêtres de passage des balles (16; 46 à 48) et/ou des zones à survoler par les balles (49; 50) de différentes formes et positions.

2. Accessoire suivant la revendication 1, caractérisé en ce que les filets supplémentaires (10, 11; 41 à 44) sont suspendus au câble supplémentaire (8) les uns à côté des autres au moyen de coulesseaux ou d'anneaux (12, 13), qu'ils ont ensemble un largeur qui correspond environ à celle du filet de tennis et qu'ils ont chacun une hauteur (longueur), qui correspond au moins à celle du filet de tennis.

3. Accessoire suivant une quelconque des revendications 1 et 2, caractérisé en ce que les filets supplémentaires (10, 11; 41 à 44) comportant, à leur bord inférieur, des crochets (17, 18), qu'on peut accrocher au filet de tennis (1) en tendant le filet supplémentaire.

4. Accessoire suivant la revendication 3, caractérisé en ce que les bords verticaux des filets supplémentaires (10,11) portent une bordure (14, 15) et qu'un crochet (17, 18) est disposé au moins à l'extrémité inférieure de la bordure.

5. Accessoire suivant une quelconque des revendications 1 à 4, caractérisé en ce que les filets supplémentaires (10, 11; 41 à 44) sont à maille plus fine et plus transparents que les filets de tennis habituels (1).

6. Accessoire suivant une quelconque des revendications 1 à 5, caractérisé en ce que le câble supplémentaire (8) est une bande plate.

7. Accessoire suivant la revendication 1, caractérisé en ce qu'on prévoit un double crochet (51), qui peuts s'accrocher d'un côté au câble supplémentaire (8) et d'un autre côté à un endroit du filet de tennis (1) ou du câble (3), pour maintenir le câble supplémentaire (8) dans une forme plate en V.

8. Accessoire suivant la revendication 1, caractérisé en ce que les poteaux supplémentaires peuvent être sortis et bloqués de manière télescopique et que le câble supplémentaire (8) est fixé à l'extrémité supérieure de la partie télescopique supérieure de chaque poteau supplémentaire.

9. Accessoire suivant la revendication 1, caractérisé en ce que sur les poteaux supplémentaires (5) sont disposées des barres de fixation (6), qui enveloppent les poteaux supplémentaires (5) et sur lequelles le câble supplémentaire (8) est fixé, ces barres (6) pouvant être déplacées verticalement et bloquées sur les poteaux supplémentaires (5).

10. Accessoire suivant la revendication 1, caractérisé en ce que, sur les poteaux (2) du filet de tennis (1) sont fixés des colliers de fixations (24), comportant des oeillets d'enfichage (27), dans lesquels on peut enficher un poteau supplémentaire (25); que, sur chaque poteau supplémentaire (25), un collier de guidage (26) est déplaçable verticalement, et guidable, au moyen de galets (28), sur le poteau supplémentaire (25), cependant que le collier de guidage (26) comporte un oeillet de fixation (29) pour le câble ou la bande supplémentaire (8) et un doigt de fixation (37) pour les boucles d'extrémité (35, 36) d'un câble continu (30), qui est guidé parallélement au poteau supplémentaire (25) par une poulie de renvoi supérieure et une inférieure (31, 32).

11. Accessoire suivant la revendication 10, caractérisé en ce que la poulie de renvoi supérieure (31) est disposée sur une bride (33), qui est à l'extrémité supérieure du poteau supplémentaire (25) et que la poulie de renvoi inférieure (32) est disposée sur un des colliers de fixation (24).

12. Accessoire suivant les revendications 10 et 11, caractérisé en ce que, dans la zone des poulies de renvoi (31, 32), de celle du bas de préférence, il est disposé un système de blocage de câble (38), qui bloque le câble continu (30) dans une position de déplacement pouvant être choisie et bloque ainsi, dans une position verticale déterminée à l'avance, le collier de guidage (26) comportant le câble ou la bande supplémentaire (8).
